# EUROPÄISCHE PATENTSCHRIFT

(11) **EP 0 064 102 B1**
(45) Veröffentlichungstag und Bekanntmachung des Hinweises auf die Patenterteilung: **26.02.1986**
(21) Anmeldenummer: 81110619.4
(22) Anmeldetag: 19.12.1981
(51) Int. Cl.: G07D 7/00, D21H 5/10

(54) **Dokument mit einem Sicherheitsfaden und Verfahren zur Echtheitsprüfung desselben**
Document with a security strip, and method of checking its genuineness
Document avec fil de sécurité et procédé pour le contrôle de sa validité

(30) Priorität: 16.04.1981 CH 2558/81
(43) Veröffentlichungstag der Anmeldung: 10.11.1982
(73) Patentinhaber: LGZ LANDIS & GYR ZUG AG, CH-6301 Zug (CH)
(72) Erfinder: Baltes, Heinrich Peter, CH-6300 Zug (CH); Huiser, André M.J., CH-1000 Lausanne (CH)
(74) Vertreter: Müller, Hans-Jürgen, Dipl.-Ing.

## Beschreibung

Zur Sicherung von Dokumenten, wie Banknoten, Ausweiskarten, Schecks u.dgl., ist es bekannt, in diese einen Sicherheitsfaden einzubetten. Bekannte Sicherheitsfäden besitzen die Form eines flachen Metall- oder Plastikbandes mit rechteckförmigem Querschnitt. Solche gut sichtbaren und auch leicht fühlbaren Sicherheitsfäden erlauben eine einfache und rasche Prüfung der Echtheit des Dokumentes. Das Einarbeiten des Sicherheitsfadens in die Papier- oder Plastikschicht erfordert hingegen einen aufwendigen, von einem Fälscher nur schwer beherrschbaren Arbeitsprozess.

Es ist ein Dokument der im Oberbegriff des Anspruchs 1 genannten Art bekannt (FR-A-2 382 541), dessen Sicherheitsfaden in der Draufsicht eine charakteristische Form aufweist, die als Echtheitsmerkmal durch optische Messung mittels elektromagnetischer Strahlung maschinell nachweisbar ist. Zur weiteren Erhöhung der Fälschungssicherheit sind bei diesem bekannten Dokument kleine Löcher in den Sicherheitsfaden eingegeben, die ein Codemuster darstellen.

Ferner ist ein Dokument bekannt (DE-C-677 711) in das fluoreszierende Kunstfasern oder -fäder ungewöhnlichem Querschnitt eingebettet Diese als Echtheitsmerkmal dienenden Fasern oder Fäden sind infolge ihrer charakteristischen Gestalt, welche sich von jeder Naturfaser unterscheidet, leicht zu erkennen.

Schliesslich ist es bekannt (US―A―1 929 828), mikroskopisch kleine Metallkörper, die beliebige geometrische Figuren darstellen, zwischen zwei folienförmige Schichten eines Dokumentes einzubetten.

Ausserdem ist in der am 14.10.1981 veröffentlichten EP―A1―0 037 507 (Stand der Technik gemäß Artikel 54 ein Sicherheitsfaden zum Schutz gegen Fäls 'gen beschrieben, der eine ihn identifizierende Querschnittsform besitzt und an seiner Oberfläche mit Strukturen versehen ist, die bei optischer Betrachtung als Identifizierungsmerkmal dienen.

Der in den Ansprüchen 1 und 4 angegebenen Erfindung liegt die Aufgabe zugrunde, ein Dokument mit einem Sicherheitsfaden sowie ein Verfahren zu dessen Echtheitsprüfung zu schaffen, das eine sehr hohe Fälschungssicherheit gewährleistet, indem die Echtheitsmerkmale des Sicherheitsfadens für einen Fälscher besonders schwer analysierbar und nachahmbar sind.

Nachfolgend werden einige Ausführungsbeispiele der Erfindung anhand der Zeichnung näher erläutert.

Es zeigt Fig. 1 eine Prinzipdarstellung, Fig. 2 ein Intensitätsdiagramm, Fig. 3 und 4 Doku:nente im Schnitt und Fig. 5 bis 8 je eine Anordnung zur Prüfung der Echtheit von Dokumenten.

In der Fig. 1 ist in perspektivischer, sehr stark vergrösserter Darstellung ein Sicherheitsfaden 1 gezeichnet, der z.B. aus Metall, metallbeschichtetem Kunststoff oder transparentem Kunststoff bestehen kann. Der Querschnitt dieses Sicherheitsfadens 1 weist eine Form auf, die sich sowohl von einem Rechteck als auch von einem Kreis unterscheidet. Vorzugsweise besitzt der Querschnitt die Form eines unregelmässigen Polygons, dessen Aussenwinkel zum Teil grösser und zum Teil kleiner als 180° sind. Die Querschnittsform ist über die Gesamtlänge oder mindestens über eine vorgegebene Teillänge des Sicherheitsfadens 1 konstant. Sie stellt ein Echtheitsmerkmal dar, das umso schwerer analysierbar und nachahmbar ist, je komplizierter die Querschnittsform und kleiner der Querschnitt ist.

Der Sicherheitsfaden 1 liegt in der Fig. 1 parallel zur y-Achse eines Koordinatensystems. Zur Echtheitsprüfung wird ein elektromagnetischer Strahl 2, vorzugsweise ein hinreichend monochromatischer, räumlich kohärenter infraroter Lichtstrahl, auf den Sicherheitsfaden 1 gelenkt. Dieser Strahl 2, der im dargestellten Beispiel in der z, x-Ebene des Koordinatensystems senkrecht auf den Sicherheitsfaden 1 einfällt, wird am Sicherheitsfaden 1 in vorbestimmter, charakteristischer Weise gestreut. Von der Gesamtheit der Streustrahlung ist in der Fig. 1 nur ein enges Strahlenbündel 3 angedeutet, das in der z, x-Ebene liegt und gegenüber dem Strahl 2 um den Winkel u gestreut wird.

Die Wellenlänge des Strahls 2 liegt vorteilhaft in der Grössenordnung der Abmessungen des Querschnitts des Sicherheitsfadens 1, d.h. die Echtheitsprüfung erfolgt im sogenannten Resonanzbereich, in welchem weder die Gesetze der geometrischen Optik noch die Kirchhof-Approximation anwendbar sind. Dies bringt den Vorteil mit sich, dass es praktisch unmöglich ist, den Sicherheitsfaden 1 durch ein andersartiges optisches Element mit ähnlicher Streuwirkung vorzutäuschen. Die Abmessungen des Querschnitts des Sicherheitsfadens 1 liegen in der Grössenordnung der Wellenlänge infraroter Strahlung, so dass die Echtheitsprüfung mittels infraroter Strahlung im Resonanzbereich erfolgen kann. Es ist auch möglich, einen verhältnismässig dicken Sicherheitsfaden 1 zu verwenden und dennoch im Resonanzbereich zu arbeiten, was allerdings den Einsatz von Fern-Infrarot- oder Submillimeterwellen erfordert, die z.B. mittels eines Fern-Infrarotlasers erzeugt werden können.

Das Diagramm der Fig. 2 zeigt die Intensität I der Streustahlung im Fernfeld in Funktion des Streuwinkels u für den Fall, dass der Sicherheitsfaden 1 aus Metall besteht und die Wellenlänge gleich der Dicke des Sicherheitsfadens ist. Für einen Sicherheitsfaden aus transparentem Material ergibt sich eine andere, aber ebenso charakteristische Winkelverteilung der Intensität der Streustrahlung. Aus dem Diagramm ist leicht ersichtlich, dass aufgrund des charakteristischen Kurvenverlaufes l(u) eine Prüfung der der Querschnittsform des Sicherheitsfadens 1 innewohnenden Echtheitsmerkmale durch Messung der Winkelverteilung der Intensität I mit grosser Sicherheit erfolgen kann.

Der Sicherheitsfaden 1 kann gemäss der Fig. 3 unmittelbar in einen Träger 4 eines Dokumentes 5 eingebettet werden, wenn der Träger 4 aus einem für den elektromagnetischen Strahl 2 durchlässigen Material, z.B. aus infrarotdurchlässigem Kunststoff, besteht. Bei einem Dokument, dessen Träger den Strahl 2 absorbiert oder sehr stark streut, kann der Sicherheitsfaden 1 in eine dünne Deckschicht eingebettet werden.

Die Fig. 4 zeigt ein Dokument 5', das aus einem Träger 4', einer folienförmigen Zwischenschicht 6 und einer Deckschicht 7- besteht. Ein Sicherheitsfaden 1' ist zwischen die Zwischenschicht 6 und die Deckschicht 7 eingebettet. Die Herstellung und Deposition des Sicherheitsfadens 1' erfolgt vorteilhaft nach bekannten photolithographischen Verfahren. Hierzu wird in die Zwischenschicht 6 eine Nut mit charakteristischer Querschnittsform eingearbeitet, der Sicherheitsfaden 1' z.B. durch ein Aufdampfverfahren in und neben der Nut deponiert und anschliessend die Deckschicht 7 aufgetragen. Als Deckschicht 7 kann z.B. eine auflaminierte Kunststoffolie oder eine Lackschicht dienen.

In der Fig. 5 bedeutet 8 eine Strahlenquelle, die den elektromagnetischen Strahl 2 auf den Sicherheitsfaden 1 des Dokumentes 5 wirft. Die charakteristische Winkelverteilung der Intensität der am . Sicherheitsfaden 1 gestreuten Streustrahlung ist in der Fig. 5 durch eine Kurve 9 angedeutet. Mittels mehrerer Strahlendetektoren 10 bis 12 werden aus der Streustrahlung enge Strahlenbündel 13 bis 15 ausgesondert und ihre Intensität gemessen. Die Strahlendetektoren 10 bis 12 sind an ein elektronisches Signalverarbeitungsglied 16 angeschlossen, das anhand der Signale der Strahlendetektoren 10 bis 12 prüft, ob der Strahl 2 am Sicherheitsfaden 1 auf vorbestimmte charakteristische Weise gestreut wird, und zutreffendenfalls an seinem Ausgang ein Ja-Signal abgibt. Zur Diskriminierung des Nutzsignals, d.h. der Streustrahlung, von der Untergrundstrahlung, z.B. von ungestreuter Strahlung, wird vorteilhaft eine phasenempfindliche Detektionselektronik (sogenannte lock-in Detektion) eingesetzt.

Da die Querschnittsform des Sicherheitsfadens 1 über mindestens eine vorgegebene Teillänge konstant ist, erübrigt es sich, das Dokument 5 bezüglich der Position des Strahls 2 in Längsrichtung des Sicherheitsfadens 1 zu justieren.

Die Messung der Winkelverteilung der lhtensität der Streustrahlung erfolgt bei der Anordnung nach der Fig. 5 in Reflexion. Desgleichen kann die Winkelverteilung in Transmission gemessen werden, wozu es lediglich erforderlich ist, die Strahlenquelle 8 auf der den Strahlendetektoren 10 bis 12 gegenüberliegenden Seite des Dokumentes 5 anzuordnen.

Bei der Anordnung nach der Fig. 6 erfolgt die Messung der Winkelverteilung der Intensität der Streustrahlung mit Hilfe von Lichtleitern 17 bis 19, deren eines Ende nahe an der Oberfläche des Dokumentes 5 angeordnet ist und deren anderes Ende bei den Strahlendetektoren 10 bis 12 mündet. Diese Anordnung gestattet, falls die Lichtleiter 17 bis 19 nahe genug an den Sicherheitsfaden 1 herangeführt werden, die Messung der Winkelverteilung im Nahfeld und ist zur Echtheitsprüfung von Dokumenten, bei denen der Sicherheitsfaden 1 in ein diffus streuendes Material eingebettet ist, besonders vorteilhaft.

Anstelle der Lichtleiter 17 bis 19 und der Strahlendetektoren 10 bis 12 kann ein einziger Lichtleiter und ein einziger Strahlendetektor eingesetzt werden. Bei einer solchen Anordnung wird das Dokument 5 in zur Längsrichtung des Sicherheitsfadens 1 senkrechter Richtung an der Mündung des Lichtleiters entlang bewegt und im Signalverarbeitungsglied wird der gemessene Intensitätsverlauf mit gespeicherten Sollwerten verglichen.

Bei der Anordnung nach der Fig. 7 trifft die am Sicherheitsfaden 1 gestreute Streustrahlung auf zwei Winkelaussonderungsglieder 20, 21, von denen jedes ein enges Strahlenbündel 22, 23 mit einem vorteilhaft veränderbaren mittleren Streuwinkel u bzw: u' durchlässt. Das Strahlenbündel 22 gelangt über ein Umlenkglied 24, Wegdifferenzglied 25 sowie ein Umlenkgliea 26 und das Strahlenbündel 23 über Umlenkglieder 27, 28 zu einem Ueberlagerungsglied 29, das die Strahlenbündel 22, 23 wieder vereinigt. Das Wegdifferenzglied 25 erzeugt eine veränderbare optische Wegdifferenz 5. Die vereinigten Strahlenbündel 22, 23 fallen auf einen Strahlendetektor 30, der mit einem elektronischen Signaiverarbeitungsglied 31 verbunden ist.

Auf der Detektionsfläche des Strahlendetektors 30 erscheinen infolge der entstehenden Interferenzen der Strahlenbündel 22, 23 Interferenzstreifen, deren Intensität I = l(b) in Abhängigkeit von der Wegdifferenz 5 variiert. Das Signalverarbeitungsglied 31 berechnet aus dem Maximalwert und dem Minimalwert der Intensität 1 = I(δ) den sogenannten Kontrast lµl der Interferenzstreifen. Dieser Kontrast ist eine vom Kohärenzgrad der beiden Strahlenbündel 22, 23 abhängige Grösse. Der gemessene Kohärenzgrad ist eine Funktion der Streuwinkel u und u' und wird im Signalverarbeitungsglied 31 mit gespeicherten Sollwerten verglichen.

Vorteilhaft wird bei der Kohärenzgradmessung das Dokument 5 parallel zur Längsrichtung des Sicherheitsfadens 1 bewegt, um den Mittelwert über mindestens eine bestimmte Teillänge des Sicherheitsfadens zu bilden.

Die Kohärenzgradmessung ermöglicht auch dann einen zuverlässigen Nachweis des Sicherheitsfadens 1, wenn dieser in einem diffus streuenden Material eingebettet ist. Anstelle des Kontrastes lµl kann auch die sogenannte Intensitätskorrelation. zweiter Ordnung g(²) gemessen werden, die ebenfalls ein Mass für den Kohärenzgrad darstellt.

Die in der Fig. 8 dargestellte Anordnung besteht aus einer Strahlenquelle 8' mit veränderbarer Wellenlänge λ, einem Strahlendetektor 32 und einem Signalverarbeitungsglied 33. Als Strahlenquelle 8' kann z.B. ein Farbstofflaser oder eine Lichtquelle mit Spalt und Verlaufsfilter dienen. Der Strahlendetektor 32 sondert aus der Streustrahlung ein enges Strahlenbündel 34 aus und erfasst dessen Intensität, die vom Streuwinkel u und von der Wellenlänge λ abhängig ist. Zur Echtheitsprüfung des Dokumentes 5 wird die Wellenlänge A des Strahls 2 variiert, die Wellenlängenabhängigkeit der Intensität des Strahlenbündels 34, d.h. die Dispersion, gemessen und im Signalverarbeitungsglied 33 mit gespeicherten Sollwerten verglichen.

Durch entsprechende Formgebung des Querschnittes des Sicherheitsfadens 1 bzw. 1' und durch die Wahl der Anzahl Messpunkte der Intensitäts-, Kohärenzgrad- oder Dispersionsmessungen in Abhängigkeit vom Streuwinkel u und von der Wellenlänge A hat man es in der Hand, die Fälschungssicherheit den jeweiligen Anforderungen anzupassen. Es ist möglich, die Winkelverteilung der Intensität der Streustrahlung auch im Resonanzbereich für sehr komplizierte Querschnittsformen zu berechnen, und umgekehrt kann man rechnerisch nach Querschnittsformen suchen, die für eine vorbestimmte Wellenlänge und Einfallsrichtung des elektromagnetischen Strahls 2 besonders charakteristische Streueigenschaften besitzen.

## Patentansprüche

1. Dokument mit mindestens einem Sicherheitsfaden (1; 1'), der durch optische Messung mittels elektromagnetischer Strahlung maschinell nachweisbare Echtheitsmerkmale besitzt, dadurch gekennzeichnet, dass der Querschnitt des Sicherheitsfadens (1; 1') eine vorbestimmte, über eine vorgegebene Länge konstante, sich sowohl von einem Rechteck als auch von einem Kreis unterscheidende Form aufweist und dass die Abmessungen des Querschnittes in der Grössenordnung der Wellenlänge infraroter Strahlung liegen.

2. Dokument nach Anspruch 1, dadurch gekennzeichnet, dass der Querschnitt des Sicherheitsfadens (1; 1') die Form eines unregelmässigen Polygons aufweist.

3. Dokument nach Anspruch 1 oder 2, dadurch gekennzeichnet, dass der Sicherheitsfaden (1; 1') in mindestens eine folienförmige Schicht (6; 7) des Dokumentes (5') eingebettet ist.

4. Verfahren zur Echtheitsprüfung eines Dokumentes nach einem der Ansprüche 1 bis 3, dadurch gekennzeichnet, dass ein elektromagnetischer Strahl (2), dessen Wellenlänge in der Grössenordnung der Abmessungen des Querschnitts des Sicherheitsfadens (1; 1') liegt, auf den Sicherheitsfaden (1; 1') gelenkt wird und dass mittels mindestens eines Strahlendetektors (10 bis 12; 30; 32) und eines elektronischen Signalverarbeitungsgliedes (16; 31; 33) geprüft wird, ob der Strahl (2) am Sicherheitsfaden (1; 1') auf vorbestimmte charakteristische Weise gestreut wird.

5. Verfahren nach Anspruch 4, dadurch gekennzeichnet, dass die Winkelverteilung der Intensität der am Sicherheitsfaden (1; 1') gestreuten Streustrahlung gemessen wird.

6. Verfahren nach Anspruch 4, dadurch gekennzeichnet, dass aus der am Sicherheitsfaden (1; 1') gestreuten Streustrahlung mindestens zwei enge Strahlenbündel (22; 23) ausgesondert werden und dass eine vom Kohärenzgrad der beiden Strahlenbündel (22; 23) abhängige Grösse gemessen wird.

7. Verfahren nach Anspruch 4, dadurch gekennzeichnet, dass aus der am Sicherheitsfaden (1; 1') gestreuten Streustrahlung mindestens ein enges Strahlenbündel (34) ausgesondert wird, dass die Wellenlänge (λ) des elektromagnetischen Strahls (2) variiert wird und dass die Wellenlängenabhängigkeit der Intensität des ausgesonderten Strahlenbündels (34) gemessen wird.

## Revendications

1. Document comportant au moins un fil de sécurité (1; 1') qui présente des caractères d'authenticité que l'on peut mettre en évidence mécaniquement par mesure optique au moyen d'un rayonnement électromagnétique, caractérisé en ce que la section du fil de sécurité (1; 1') présente une forme prédéterminée, constante sur une longueur donnée et se distinguant aussi bien d'un rectangle que d'un cercle; et en ce que les dimensions de la section sont de l'ordre de grandeur de la longueur d'onde du rayonnement infrarouge.

2. Document selon la revendication 1, caractérisé en ce que la section du fil de sécurité (1; 1') présente la forme d'un polygone irrégulier.

3. Document selon la revendication 1 ou la revendication 2, caractérisé en ce que le fil de sécurité (1; 1') est enrobé dans au moins une couche, en forme de feuille (6; 7) du document (5').

4. Procédé pour le contrôle d'authenticité d'un document selon l'une des revendications 1 à 3, caractérisé en ce que l'on dirige sur le fil de sécurité (1; 1') un rayonnement électromagnétique (2) dont la longueur d'onde est de l'ordre de grandeur des dimensions de la section du fil de sécurité (1; 1 '); et en ce que l'on contrôle, au moyen d'au moins un détecteur de rayonnement (10 à 12; 30: 32) et d'un dispositif électronique de traitement du signal (16; 31; 33), si le rayonnement (2) est diffusé sur le fil de sécurité (1; 1') de la façon caractéristique prédéterminée.

5. Procédé selon la revendication 4, caractérisé en ce que l'on mesure la distribution angulaire de l'intensité du rayonnement diffusé par le fil de sécurité (1; 1').

6. Procédé selon la revendication 4, caractérisé en ce que, dans le rayonnement diffusé par le fil de sécurité (1; 1') on échantillonne au moins deux faisceaux étroits (22; 23) et en ce que l'on mesure une valeur dépend du degré de cohérence des deux faisceaux (22; 23).

7. Procédé selon la revendication 4, caractérisé en ce que, du rayonnement diffusé par le fil de sécurité (1; 1'), on échantillonne au moins un étroit faisceau (34), en ce que l'on fait varier la longueur d'onde (À) du rayonnement électromagnétique (2) et en ce que l'on mesure la façon dont l'intensité du faisceau échantillonné (34) dépend de la longueur d'onde.

## Claims

1. A document having at least one security thread (1; 1') which has authenticity features that can be detected by machine by optical measurement by means of electromagnetic radiation characterised in that the cross-section of the security thread (1; 1') is a predetermined shape which is constant over a predetermined length and which differs both from a rectangular and a circular shape and that the dimensions of the cross-section are of the order of magnitude of the wavelength 6f infra-red radiation.

2. A document according to claim 1 characterised in that the cross-section of the security thread (1; 1') is in the shape of an irregular polygon.

3. A document according to claim 1 or claim 2 characterised in that the security thread (1; 1') is embedded into at least one foil-like layer (6; 7) of the document (5').

4. A process for testing the authenticity of a document according to one of claims 1 to 3 characterised in that an electromagnetic beam (2) whose wavelength is of the order of magnitude of the dimensions of the cross-section of the security thread (1; 1') is directed on to the security thread (1; 1') anbd that at least one beam detector (10 to 12; 30; 32) and an electronic signal processing unit (16; 31; 33) are used to check whether the beam (2) is scattered at the security thread (1; 1') in a predetermined characteristic fashion.

5. A process according to claim 4 characterised in that the angular distribution of the intensity of the scattered radiation which is scattered at the security thread (1; 1') is measured.

6. A process according to claim 4 characterised in that at least two narrow pencils of beams (22; 23) are separated out of the scattered radiation. which is scattered at the security thread (1; 1') and that a parameter which is dependent on the degree of coherence of the two pencils of beams (22; 23) is measured.

7. A process according to claim 4 characterised in that at least one narrow pencil of beams (34) is separated out of the scattered radiation - ich is scattered at the security thread (1; 1'), at the wavelength (A) of the electromagnetic beam (2) varied and that the wavelength dependency of the intensity of the pencil of beams (34) which is separated out is measured.
